# EUROPÄISCHE PATENTSCHRIFT

(11) **EP 0 996 805 B1**
(45) Veröffentlichungstag und Bekanntmachung des Hinweises auf die Patenterteilung: **02.05.2003**
(21) Anmeldenummer: 98941354.7
(22) Anmeldetag: 17.07.1998
(51) Int. Cl.: E06C 7/18, E06C 9/02

(54) **VERSENKBARE VERLÄNGERUNG DER FÜHRUNGSSCHIENE EINER STEIGSCHUTZVORRICHTUNG**
RETRACTABLY EXTENDABLE GUIDE RAIL FOR SUPPORTING A SAFETY HARNESS
RALLONGE ESCAMOTABLE D'UN RAIL DE SOUTIEN POUR HARNAIS DE SECURITE

(30) Priorität: 18.07.1997 DE 29712753 U
(43) Veröffentlichungstag der Anmeldung: 03.05.2000
(73) Patentinhaber: Christian Dalloz Holding Deutschland GmbH & Co. KG, 95028 Hof (DE)
(72) Erfinder: MEISTER, Klaus, D-95233 Helmbrechts (DE); KELLER, Thomas, D-95237 Weissdorf (DE)
(74) Vertreter: Gritschneder, Martin, Dipl.-Phys.
(86) Internationale Anmeldenummer: EP9804460
(87) Internationale Veröffentlichungsnummer: WO99004127

(56) Entgegenhaltungen:
- DE-C- 3 322 298
- DE-U- 8 809 386
- FR-A- 2 691 488
- US-A- 4 546 855
- US-A- 5 282 339
- "FALLSCHUTZSYSTEME SICHERHEITSGESCHIRRE STEIGEISEN;ANNOUNCEMENT" HACA,März 1990, Seiten 1-44, XP002020942

## Beschreibung

Die Erfindung betrifft eine Vorrichtung gemäß dem Oberbegriff des Anspruchs 1 zum gesicherten Verlassen und Betreten eines Steigweges beim Übergang auf eine Bühne, das Dach eines Bauwerkes, ein Podest oder beim Verlassen und Einsteigen eines Schachtes. Die Vorrichtung weist eine Führungsschiene zur Führung einer Fangeinrichtung, an der eine den Steigweg gehende Person gesichert werden kann, und ein Verlängerungsstück der Führungsschiene am oberen Ende der Führungsschiene auf.

Die Unfallverhütungsvorschriften schreiben vor, daß bei Leiterenden an Dachkanten, Dachaufstiegen oder Schächten ein Überstand der Leiter von 1 m vorhanden sein muß. Eine Leiter mit einem solchen Überstand ist aus DE-U-88 09 386 bekannt. Der Überstand oder die Verlängerung ist dabei verschwenkbar um eine vertikale Achse am oberen Ende der Leiter angeordnet. Für Dachluken oder Schachtabdeckungen ist diese Vorrichtung nicht geeignet, da hier die Schachtabdeckung bzw. das Dachfenster mit dem Überstand kollidieren würde. Bei Schachtabdeckungen und Dachluken wurde der Überstand bisher getrennt aufbewahrt und beim Einsatz auf das obere Ende der Leiter aufgesteckt; eine derartige Vorrichtung geht aus einem Prospekt der Fa. HACA "Fallschutzsysteme, Sicherheitsgeschirre, Steigeisen" (siehe Seite 27, "Aufsteckbare bzw. umklappbare Einsteighilfen") als nächstliegenden Stand der Technik hervor.

Der Erfindung liegt die Aufgabe zugrunde, eine Vorrichtung zum gesicherten Verlassen eines Steigweges zu schaffen, die in der Handhabung einfach ist und nicht das Aufstecken einer Leiterverlängerung erfordert.

Erfindungsgemäß wird diese Aufgabe durch die Merkmale des Anspruchs 1 gelöst, indem die Verlängerung der Führungsschiene zwischen einer ersten Position und einer zweiten Position verlagerbar ist, wobei das Verlängerungsstück in der ersten Position so angeordnet ist, daß sie nach oben nicht wesentlich über die Führungsschiene hinausragt, und in der zweiten Position mit der Führungsschiene fluchtend diese nach oben fortsetzt.

Dadurch, daß das Verlängerungsstück der Führungsschiene zwischen zwei Positionen verlagerbar ist, ist es nicht mehr notwendig, das Verlängerungsstück separat aufzubewahren oder mitzuführen.

Zur Herstellung einer Verbindung mit dem oberen Ende der Führungsschiene ist das Verlängerungsstück um eine vertikale Achse schwenkbar ausgebildet. Für den Einsatz wird das Verlängerungsstück dann zunächst bis zu einem Anschlag nach oben gezogen oder geschoben und dann um 180° um die vertikale Achse gedreht und auf das Ende der festmontierten Führungsschiene aufgesetzt.

Mittels Zentrierungslaschen am oberen Ende der festangeordneten Führungsschiene kann eine Fehlfluchtung zwischen Verlängerungsstück und Führungsschiene verhindert und ein sicheres Durchfahren der Verbindungsstelle mit einer Fangeinrichtung gewährleistet werden. Besonders platzsparend ist die Anordnung, wenn das Verlängerungsstück hinter der Führungsschiene vertikal verschiebbar gelagert ist.

Um das Verlängerungsstück in die erste Position oder Ruheposition zu bringen, wird das Verlängerungsstück angehoben, um 180° verschwenkt und dann heruntergelassen oder versenkt. In der ersten Position ist das Verlängerungsstück äußerst platzsparend hinter der Führungsschiene, d.h. im allgemeinen zwischen der Führungsschiene und dem Mauerwerk, an dem die Führungsschiene befestigt ist, verstaut.

Vorzugsweise ist das Verlängerungsstück an einem Rohr befestigt, das durch zwei Paare von Führungsrollen vertikal verschiebbar und um seine Längsachse verdrehbar angeordnet ist.

Die beiden Paare von Führungsrollen sind vorzugsweise am oberen Ende der festangeordneten Führungsschiene gelagert.

Die erfindungsgemäße Vorrichtung eignet sich insbesondere zum Einsatz bei Einholm- oder Mittelholmleitern mit Absturzsicherung, wie sie aus DE-A-19 61 757 bekannt ist. Das Rohr, an dem das Verlängerungsstück befestigt ist, kann bei einer solchen Mittelholmleiter parallel und in geringem Abstand hinter dem Mittelholm mittels der Führungsrollen gelagert sein.

Ein Ausführungsbeispiel der Erfindung wird nachfolgend anhand der Zeichnung erläutert. Es zeigen:
- Fig. 1: die Führungsschiene mit versenktem Verlängerungsstück;
- Fig. 2: die Führungsschiene mit herausgezogenem Verlängerungsstück;
- Fig. 3: die Führungsschiene mit herausgezogenem und nach einer Schwenkbewegung von 180° am oberen Ende der Führungsschiene eingestecktem Verlängerungsstück; und
- Fig. 4: einen Schnitt 4-4 von Fig. 1.

Bei dem in der Zeichnung dargestellten Ausführungsbeispiel ist eine Führungsschiene 10 mittels Bügel 12 an einem Bauwerk B, z.B. der Innenwand eines Schachtes, festgedübelt. In regelmäßigen Abständen sind auf der Rückseite der Führungsschiene 10 Tritte 14 befestigt. Die Führungsschiene 10 bildet zusammen mit den Tritten 14 eine Einholm- oder Mittelholmleiter.

Zugleich dient die Führungsschiene 10 zur Führung einer in der Zeichnung nicht dargestellten Fangeinrichtung, die zusammen mit der Führungsschiene 10 Teil einer Absturzsicherung ist, wie sie aus DE-A-19 61 757, DE-A-27 36 037 und EP-A-0 168 021 bekannt ist.

In dem Raum zwischen der Führungsschiene 10 und dem Bauwerk B ist unmittelbar hinter der Führungsschiene 10 ein Rohr 16 durch zwei Paare von Führungsrollen 18 gelagert, so daß das Rohr 16 parallel zur Führungsschiene 10 verschiebbar ist, d.h. nach oben herausziehbar und nach unten versenkbar ist. Jedes Paar von Führungsrollen 18 ist dazu auf einer Trägerplatte 20 montiert, die auf der Rückseite der Führungsschiene 10 befestigt ist. Die Führungsrollen 18 sitzen auf Achsstummeln 22, die senkrecht zur Führungsschiene 10 und den Tritten 14 stehen. Der Abstand der Führungsrollen 18 jedes Paares ist so gewählt, daß das Rohr 16 mit möglichst geringem Spiel zwischen ihnen gehalten wird. Die Oberfläche der Führungsrollen 18 ist an den kreisförmigen Umfang des Rohrs 16 angepaßt. Im Bewegungsbereich des Rohrs 16 sind die Bügel 12 seitlich angesetzt, um Raum für das Rohr 16 zu schaffen.

Längs des Rohres 16 ist ein Verlängerungsstück 24 mittels Distanzstücken 26 befestigt. Das Verlängerungsstück 24 ist ein Abschnitt der gleichen Profilschienen wie die Führungsschiene 10. Die Länge der Distanzstücke 26 ist so gewählt, daß das Verlängerungsstück 24 von dem Rohr 16 den gleichen Abstand hat, in dem das Rohr 16 hinter der Führungsschiene gelagert ist. Wenn das Rohr daher um seine Längsachse um 180° gedreht wird, so fluchtet das Verlängerungsstück 24 mit der Führungsschiene 10. Am oberen Ende der Führungsschiene 10 sind Zentrierungslaschen 28 angebracht, in die das Verlängerungsstück 24 eingesetzt werden kann, so daß ein Verdrehen des Verlängerungsstückes 24 gegenüber der Führungsschiene 10 verhindert wird und eine Fangeinrichtung die Verbindungsstelle zwischen Führungsschiene 10 und Verlängerungsstück 24 sicher durchfahren kann.

Das Verlängerungsstück 24 erstreckt sich nicht über die gesamte Länge des Rohrs 16. Am unteren Ende des Rohrs 16 ist vielmehr eine Länge frei, die etwas größer ist als der Abstand der beiden Paare von Führungsrollen 18, so daß das Rohr 16 immer von beiden Paaren von Führungsrollen 18 gehalten wird, wenn das Verlängerungsstück 24 mit dem oberen Ende der Führungsschiene 10 verbunden wird. Über das obere Ende des Rohrs 16 kann das Verlängerungsstück 24 etwas vorstehen und an dieser Stelle ist auch ein Haltegriff 30 vorgesehen, der der Einfachheit halber die Form eines Tritts 14 haben kann. Ansonsten sind an dem Verlängerungsstück 24 keine weiteren Tritte oder Haltegriffe vorgesehen, da diese beim Versenken des Rohrs 16 stören würden. In der versenkten Position des Rohrs 16 sitzt der Haltegriff 30 auf den obersten Führungsrollen 18 auf. Am unteren Ende des Rohrs 16 befindet sich ein nicht dargestellter Anschlag, der verhindert, daß das Rohr 16 vollständig herausgezogen werden kann.

Das Verlängerungsstück 24 kann zwei stabile Positionen einnehmen. In der ersten Position ist es versenkt, wobei das obere Ende des Verbindungsstücks 24 und auch des Rohrs 16 nicht oder nur minimal über das obere Ende der Führungsschiene 10 vorsteht. Am Haltegriff 30 kann das Verlängerungsstück 24 aus dieser ersten Position nach oben gezogen werden. Das Rohr 16 wird dabei durch die Führungsrollen 18 geführt. Die Distanzstücke 26 sind so bemessen, daß sie auf der freien Seite der Führungsrollen 18 zwischen diesen hindurchlaufen können. wenn das Verlängerungsstück 24 vollständig herausgezogen ist, wird es mit dem Rohr 16 um 180° um die Längsachse des Rohrs 16 verschwenkt und wird dann mittels der Zentrierungslaschen 28 auf das obere Ende der Führungsschiene 10 aufgesteckt. Zwischen den Führungsrollen 18 und dem Rohr 16 besteht ein ausreichendes Spiel, um das Rohr 16 zwischen den Führungsrollen 18 drehen zu können. In der zweiten, ausgefahrenen Position steht das Verlängerungsstück 24 mindestens 1 m über die Kante K des Bauwerks B vor. Je nach dem Anwendungsfall des Steigschutzsystems ist am oberen Ende der Führungsschiene 10 und des Verlängerungsstücks 24 noch eine Ausfahrsicherung vorgesehen, die verhindert, daß die in der Führungsschiene 10 und dem Verlängerungsstück 24 geführte Fangeinrichtung versehentlich aus deren oberen Enden herausgezogen wird.

Wird das beschriebene Absturzsicherungssystem beispielsweise für einen Kanalschacht verwendet, so wird nach dem Öffnen des Schachtes das Verlängerungsstück 24 herausgezogen, um 180° verschwenkt und auf die Führungsschiene 10 aufgesteckt. Danach wird die Fangeinrichtung oben in das Verlängerungsstück 24 eingesetzt und der Benutzer kann dann gesichert in den Schacht absteigen.

## Patentansprüche

1. Vorrichtung zum gesicherten Verlassen und Betreten eines Steigweges an einer Dachkante, einem Dachaufstieg, einer Schachtöffnung und dergleichen, mit einer Führungsschiene (10) zur Führung einer Fangeinrichtung, an der eine den Steigweg benutzende Person gesichert werden kann, und mit einem Verlängerungsstück (24) der Führungsschiene (10), das zwischen einer ersten Position und einer zweiten Position verlagerbar ist, wobei das Verlängerungsstück (24) in der ersten Position so angeordnet ist, daß es nach oben nicht über die Führungsschiene (10) hinausragt, und in der zweiten Position in Längsrichtung mit der Führungsschiene fluchtet, **dadurch gekennzeichnet,**
- **daß** das Verlängerungsstück (24) längs der Führungsschiene (10) zwischen der ersten Position und einer von der zweiten Position versetzten Endlage verschiebbar und im Abstand zur Führungsschiene (10) parallel geführt ist und
- **daß** das Verlängerungsstück (24) aus dieser Endlage heraus um 180° verschwenkbar ist, so daß es mit der Führungsschiene (10) in Fluchtung bringbar ist.

2. Vorrichtung nach Anspruch 1, **dadurch gekennzeichnet, daß** das Verlängerungsstück (24) längs eines Rohres (16) angeordnet ist, das auf der Rückseite der Führungsschiene (10) zwischen Führungsrollen (18) läuft und dabei um seine Längsachse drehbar ist.

3. Vorrichtung nach Anspruch 2, **dadurch gekennzeichnet, daß** das Verlängerungsstück (24) über Distanzstücke an dem Rohr (16) befestigt ist und die Führungsrollen (18) auf Achsstummeln sitzen, die nach hinten von der Führungsschiene (10) abstehen, wobei die Führungsrollen (18) das Rohr (16) nicht auf dem gesamten Umfang umfassen, so daß die Distanzstücke (26) zwischen den Führungsrollen (18) hindurchlaufen können.

4. Vorrichtung nach einem der Ansprüche 1 bis 3, **dadurch gekennzeichnet, daß** am oberen Ende des Verlängerungsstücks (24) ein Handgriff (30) vorgesehen ist.

## Claims

1. Device for allowing a person to safely step off from and onto a climbing track on a roof edge, a roof slope, a shaft opening and similar, comprising a guide rail (10) for guiding a catching device to which a person using the climbing track can be secured, and an extension piece (24) of the guide rail (10) which can be moved between a first position and a second position, the extension piece (24) being so arranged in the first position that it does not project above the guide rail (10), and being in alignment with the guide rail in longitudinal direction in the second position, **characterized in that**
- the extension piece (24) is guided displaceably along the guide rail (10) between the first position and an end position offset from the second position and parallel to and at a distance from the guide rail (10), and
- the extension piece (24) can be swivelled through 180° from this end position so that it can be brought into alignment with the guide rail (10).

2. Device according to claim 1, **characterized in that** the extension piece (24) is arranged along a pipe (16) which runs on the rear of the guide rail (10) between guide rolls (18) and is rotatable about its longitudinal axis.

3. Device according to claim 2, **characterized in that** the extension piece (24) is attached to the pipe (16) by spacers and the guide rolls (18) sit on journals, which stick out to the rear from the guide rails (10), the guide rolls (18) not encompassing the complete periphery of the pipe (16), so that the spacers (26) can pass between the guide rolls (18).

4. Device according to one of claims 1 to 3, **characterized in that** a grip (30) is provided at the top end of the extension piece (24).

## Revendications

1. Dispositif permettant, d'une manière sûre, de quitter et accéder à une échelle appliquée à un bord de toit, à une montée de toit, à une ouverture de puits et analogue, comprenant un rail de guidage (10) servant à guider un dispositif d'accrochage, auquel peut être fixée une personne utilisant l'échelle, et un tronçon de prolongement (24) du rail de guidage (10), qui peut être déplacé entre une première position et une seconde position, le tronçon de prolongement (24) étant disposé dans la première position de manière à ne pas faire saillie vers le haut au-delà du rail de guidage (10) et dans la seconde position de manière à venir dans l'alignement du rail de guidage suivant la direction longitudinale, **caractérisé**
- **en ce que** le tronçon de prolongement (24) peut être déplacé en translation le long du rail de guidage (10) entre la première position et une position d'extrémité décalée vis-à-vis de la seconde position et est guidé d'une manière parallèle à distance du rail de guidage (10) et
- **en ce que** le tronçon de prolongement (24) peut faire l'objet d'un basculement en rotation de 180° à partir de cette position d'extrémité, de sorte qu'il peut être amené dans l'alignement du rail de guidage (10).

2. Le dispositif suivant la revendication, **caractérisé en ce que** le tronçon de prolongement (24) est disposé le long d'un tube (16) qui se déplace sur la face arrière du rail de guidage (10) entre des galets de guidage (18) et **en ce qu'**il est possible de le faire tourner autour de son axe longitudinal.

3. Dispositif suivant la revendication 2, **caractérisé en ce que** le tronçon de prolongement (24) est fixé sur le tube (16) par l'intermédiaire d'éléments de maintien à distance et les galets de guidage (18) sont montés sur des tourillons qui font saillie à partir du rail de guidage (10) vers l'arrière, les galets de guidage (18) n'entourant pas le tube (16) sur toute sa périphérie, de sorte que les éléments de maintien à distance (26) peuvent passer entre les galets de guidage (18).

4. Dispositif suivant l'une des revendications 1 à 3, **caractérisé en ce qu'**une poignée (30) est prévue à l'extrémité supérieure du tronçon de prolongement (24).
